# EUROPÄISCHE PATENTSCHRIFT

(11) **EP 3 350 378 B1**
(45) Veröffentlichungstag und Bekanntmachung des Hinweises auf die Patenterteilung: **08.01.2020**
(21) Anmeldenummer: 16766487.9
(22) Anmeldetag: 16.09.2016
(51) Int. Cl.: E03C 1/084

(54) **BELÜFTETER STRAHLREGLER MIT STRÖMUNGSGLEICHRICHTER**
FLOW REGULATOR
AÉRATEUR

(30) Priorität: 18.09.2015 DE 202015006618 U
(43) Veröffentlichungstag der Anmeldung: 25.07.2018
(73) Patentinhaber: Neoperl GmbH, 79379 Müllheim (DE)
(72) Erfinder: BIRMELIN, David, 79379 Müllheim (DE)
(74) Vertreter: Börjes-Pestalozza, Henrich
(86) Internationale Anmeldenummer: PCT/EP2016/001559
(87) Internationale Veröffentlichungsnummer: WO 2017/045761

(56) Entgegenhaltungen:
- EP-A1- 1 616 999
- EP-A2- 1 001 095
- DE-A1-102010 048 701
- DE-B3-102006 009 828
- US-A- 3 138 332

## Beschreibung

Die Erfindung betrifft einen Strahlregler mit einem Strahlreglergehäuse, in dessen Gehäuseinnenraum wenigstens ein Strömungsgleichrichter vorgesehen ist, der ein zuströmseitiges erstes Einsetzteil und ein in Strömungsrichtung nachgeschaltetes zweites Einsetzteil hat, die in den Gehäuseinnenraum einsetzbar sind und die jeweils einen umlaufenden äußeren Haltering aufweisen, wobei am Innenumfang des Halterings des jeweiligen Einsetzteiles jeweils eine quer zur Strömungsrichtung orientierte Gitter-oder Netzstruktur aus einander kreuzenden oder berührenden Stegen vorgesehen ist, von denen das zumindest eine zuströmseitige erste Einsetzteil eine Schar radial orientierter Stege hat, welche sich an Kreuzungsknoten oder Berührungspunkten mit einer Schar von konzentrisch umlaufenden Stegen kreuzen oder berühren, und mit mindestens einer Belüftungsöffnung, die eine Gehäuseumfangswandung des Strahlreglers durchsetzt, wobei in der Gitter-oder Netzstruktur zumindest des zuströmseitigen ersten Einsetzteiles zumindest eine Ablauföffnung vorgesehen ist, die sich in Umfangsrichtung über die mindestens eine Belüftungsöffnung erstreckt.

Man hat bereits verschiedene Strahlregler geschaffen, die am Wasserauslauf einer sanitären Auslaufarmatur montiert werden können, um das dort aus der Auslaufarmatur austretende Wasser zu einem homogenen, nicht-spritzenden Wasserstrahl zu formen. Dabei wird zwischen unbelüfteten und belüfteten Strahlregler-Ausführungen unterschieden. In belüfteten Strahlreglern wird das durchströmende Wasser im Reglergehäuse des Strahlreglers mit Umgebungsluft durchmischt, um das Wasser als perlend-weichen Wasserstrahl austreten zu lassen.

Solche belüfteten Strahlregler weisen in ihrem Strahlreglergehäuse dazu einen Strahlzerleger auf, der das anströmende Wasser in eine Vielzahl von Einzelstrahlen aufteilt. Diese Einzelstrahlen erfahren im Strahlzerleger eine Geschwindigkeitserhöhung, sodass entsprechend der Bernoullischen Gleichung auf der Abströmseite des Strahlzerlegers ein Unterdruck entsteht. In der Umfangswandung des Strahlreglergehäuses sind auf der Abströmseite des Strahlzerlegers Belüftungsöffnungen vorgesehen, welche die Umfangswandung durchsetzen. Der auf der Abströmseite des Strahlzerlegers entstehende Unterdruck saugt die Umgebungsluft an, die durch die Belüftungsöffnungen hindurch in den Gehäuseinnenraum des Strahlreglergehäuses eintritt und sich dort mit den Einzelstrahlen durchmischt, bevor die derart mit Luft durchmischten Einzelstrahlen in einem Strömungsgleichrichter zu einem belüfteten Gesamtstrahl geformt werden.

Dieser Strömungsgleichrichter besteht meist aus mindestens zwei Einsetzteilen, die in dem Gehäuseinnenraum des Strahlreglergehäuses einsetzbar sind. Diese Einsetzteile weisen jeweils eine Gitter- oder eine Netzstruktur auf, welche die durchströmenden belüfteten Einzelstrahlen zunächst noch weiter aufteilt. Die den Strömungsgleichrichter bildenden gitter- oder netzförmigen Einsetzteile stellen jedoch auch ein Strömungshindernis dar, vor dem sich das durchströmende Wasser aufstauen kann. Dabei treten in Einzelfällen unerwünschte Geräusche auf. Diese als schlürfendes oder brummendes Geräusch wahrnehmbaren Störgeräusche sind durch den intervallweisen Aufbau eines Wasserfilms in den Belüftungsöffnungen verursacht, die durch diesen Wasserfilm kurzzeitig verschlossen werden. Aufgrund des Unterdrucks auf der Abströmseite des Strahlzerlegers im Bereich der Belüftungsöffnungen fällt dieser Wasserfilm sofort nach seinem Aufbau wieder in sich zusammen und wird in den Durchströmbereich des Strahlreglers eingesaugt. Der ständige hochfrequente Auf- und Abbau des Wasserfilms führt zu den besagten Fließ- oder Störgeräuschen. Die Einsetzteile des Strömungsgleichrichters, die gleichzeitig ein Strömungshindernis bilden, führen zu einem Strömungsrückstau an der äußeren Anbindung der Gitter- oder Netzstruktur im Bereich des außenliegenden Halterings. Dort bildet sich eine Art "Schanze", die das Wasser zu den Belüftungsöffnungen hin aufstaut. Beim Auf- und Abbau des Wasserfilms im Gehäuseinnenraum vor den Belüftungsöffnungen kommt es zudem regelmäßig zum Austritt geringer Wassermengen aus den Belüftungsöffnungen in Form von Aerosol- oder Spritzwasser. Dieses austretende Wasser kann zu einer erhöhten Kalkbildung und zu einer außenliegenden Verschmutzung des Strahlreglers beziehungsweise des den Strahlregler aufnehmenden Auslaufmundstücks führen.

So ist aus der WO 2004/033108 A1 bereits ein Strahlregler der eingangs erwähnten Art vorbekannt, der in dem Gehäuseinnenraum seines Strahlreglergehäuses einen Strömungsgleichrichter aufweist, der das im Gehäuseinneren verwirbelte und mit Umgebungsluft angereicherte Wasser weiter aufzuteilen und anschließend zu einem homogenen Strahl zu vergleichmäßigen hat. Dieser Strömungsgleichrichter weist zumindest zwei, in den Gehäuseinnenraum einsetzbare Einsetzteile auf, die jeweils einen umlaufenden äußeren Haltering haben. Am Innenumfang des Halterings dieser Einsetzteile ist jeweils eine quer zur Strömungsrichtung orientierte Gitter- oder Netzstruktur vorgesehen, die aus einer Schar radial orientierter Stege gebildet ist, welche sich an Kreuzungsknoten oder Berührungspunkten mit einer Schar von konzentrisch umlaufenden Stegen kreuzen oder berühren. Um Umgebungsluft in das Gehäuseinnere des Strahlreglergehäuses einsaugen zu können, wird die Gehäuseumfangswandung des Strahlreglergehäuses von mindestens einer Belüftungsöffnung durchsetzt, wobei in der Gitter- oder Netzstruktur zumindest eine Ablauföffnung vorgesehen ist, die sich in Umfangsrichtung über die mindestens eine Belüftungsöffnung erstreckt.

Aus der EP 1 616 999 A1 kennt man bereits einen Strahlregler, der mit seinem Strahlreglergehäuse am Wasserauslauf einer sanitären Auslaufarmatur montierbar ist, um das dort austretende Wasser zu einem homogenen, nicht-spritzenden und perlendweichen Wasserstrahl zu formen. Im Gehäuseinnenraum des Strahlreglergehäuses ist ein Strömungsgleichrichter vorgesehen, der mehrere, in den Gehäuseinnenraum einsetzbare Einsetzteile hat. Diese Einsetzteile des vorbekannten Strahlreglers weisen jeweils einen umlaufenden äußeren Haltering auf, wobei am Innenumfang eines jeden Halterings jeweils eine quer zur Strömungsrichtung orientierte Gitter- oder Netzstruktur angreift. Von den Einsetzteilen weist das zuströmseitige erste Einsetzteil eine Netzstruktur auf, die aus einer Schar von zumindest zwei radial orientierten Stegen gebildet ist, welche sich an Kreuzungsknoten oder Berührungspunkten mit einer Schar von wenigstens zwei konzentrisch umlaufenden Stegen kreuzen oder berühren. Der vorbekannte Strahlregler hat zumindest eine Belüftungsöffnung, die eine Gehäuseumfangswandung des Strahlreglers durchsetzt, wobei in der Gitter- oder Netzstruktur zumindest des zuströmseitigen ersten Einsetzteiles des Strömungsgleichrichters mindestens eine Ablauföffnung vorgesehen ist, die sich in Umfangsrichtung über die mindestens eine Belüftungsöffnung deckungsgleich oder wenigstens überlappend erstreckt.

Aus der EP 1 001 095 A1 kennt man bereits einen Strahlregler mit einem mehrteiligen Strahlreglergehäuse, der in einem abströmseitigen hülsenförmigen Gehäuseteilbereich seines Strahlreglergehäuses eine Netzstruktur hat, die aus einer Schar von zumindest zwei radial orientierten Stegen gebildet ist, welche sich an Kreuzungsknoten oder Berührungspunkten mit einer Schar von wenigstens zwei konzentrisch umlaufenden Stegen kreuzen oder berühren. Dabei sind die radial orientierten Stegen im abströmseitigen Gehäuseteilbereich des vorbekannten Strahlreglers innenumfangsseitig einstückig angeformt.

Es besteht daher insbesondere die Aufgabe, einen Strahlregler der eingangs erwähnten Art zu schaffen, bei dem derartige Fließgeräusche beziehungsweise eine zusätzliche Kalkbildung oder Verschmutzung im Außenumfangsbereich des Reglergehäuses des Strahlreglers vermieden wird.

Diese Aufgabe wird mit den Merkmalen des unabhängigen Anspruchs 1 gelöst.

Die erfindungsgemäße Lösung dieser Aufgabe besteht bei dem Strahlregler der eingangs erwähnten Art insbesondere darin, dass von den radial orientierten Stegen des ersten Einsetzteiles die in Richtung zu der mindestens einen Belüftungsöffnung orientierten Stege jeweils mit einem freien äußeren Ende mit Abstand vor dem umlaufenden Haltering des ersten Einsetzteils enden, und dass am Haltering des zweiten, in Strömungsrichtung nachgeschalteten Einsetzteiles innenumfangsseitig Stege gehalten sind, die in einer Projektion in Strahlregler-Längsrichtung gesehen in Verlängerung der zu der mindestens einen Belüftungsöffnung orientierten Stege mit freiem äußeren Ende am ersten Einsetzteil angeordnet und als Stegstummel ausgebildet sind, so dass deren Stummelende in der Projektion bis zu dem freien äußeren Ende der Stege am ersten Einsetzteil reicht.

Dabei sieht eine bevorzugte Ausführung gemäß der Erfindung vor, dass die zumindest eine Ablauföffnung als ein die zumindest eine Gitter- oder Netzstruktur durchbrechendes Loch ausgebildet ist. Das zum Strömungsgleichrichter strömende Wasser kann also das als Ablauföffnung dienende Loch in der Gitter-oder Netzstruktur ungehindert passieren, ohne dass das Wasser in diesem Bereich durch diese Gitter- oder Netzstruktur aufgestaut wird.

Um die in der Gitter- oder Netzstruktur zumindest des ersten Einsetzteiles vorgesehenen Ablauföffnungen stets vor den Belüftungsöffnungen vorzusehen, ist es vorteilhaft, wenn zumindest das erste Einsetzteil in Umfangsrichtung drehgesichert in den Gehäuseinnenraum einsetzbar ist.

Eine bevorzugte Ausführungsform gemäß der Erfindung sieht vor, dass zumindest zwischen dem ersten Einsetzteil und dem Gehäuseinnenumfang eine Verdrehsicherung vorgesehen ist.

Um das den erfindunsgemäßen Strahlregler durchströmende Wasser mit Umgebungsluft durchmischen zu können und um dazu stets ausreichend viel Umgebungsluft im Gehäuseinnenraum des Strahlreglergehäuses vorzuhalten, ist es vorteilhaft, wenn der Strahlregler einen Strahlzerleger hat, der dem Strömungsgleichrichter in Strömungsrichtung vorgeschaltet ist, und wenn die Belüftungsöffnung(en) am Gehäuseinnenumfang in einer zwischen Strömungsgleichrichter und Strahlzerleger vorgesehenen Ringzone angeordnet sind. Dabei kann der Strahlzerleger beispielsweise als Lochplatte ausgebildet sein, die beispielsweise in konzentrischen Kreisen angeordnete Durchflusslöcher hat. Möglich ist aber auch, dass dieser Strahlzerleger topfförmig ausgebildet ist, wobei der Topfboden eine Prallfläche bildet und wobei am Umfang dieser Topfform in Umfangsrichtung voneinander beabstandete Durchflusslöcher vorgesehen sind, in denen das anströmende Wasser in die benötigten Einzelstrahlen aufgeteilt wird.

Das durchströmende Wasser kann im Strömungsgleichrichter besonders gut noch weiter aufgeteilt und anschließend zu einem homogenen Gesamtstrahl geformt werden, wenn auch das zweite Einsetzteil eine aus Scharen einander kreuzender oder berührender Stege gebildete Netzstruktur aufweist, und wenn die durch die Stege des zweiten Einsetzteiles gebildeten Kreuzungsknoten oder Berührungspunkte derart versetzt zur Netzstruktur des ersten Einsetzteiles angeordnet sind, dass diese Kreuzungsknoten oder Berührungspunkte unterhalb von, durch benachbarte Stege umgrenzten Durchflussöffnungen des ersten Einsetzteiles angeordnet sind.

Um ungeregelte Fehlströme im Ringspalt zwischen dem Haltering der Einsetzteile einerseits und dem Gehäuseinnenumfang des Strahlreglergehäuses andererseits zu verhindern, ist es vorteilhaft, wenn zumindest das zuströmseitig angeordnete Einsetzteil des Strömungsgleichrichters wenigstens mit dem zuströmseitigen Außenumfangsrandbereich seines Halteringes am Innenumfang des Strahlreglergehäuses umlaufend dicht anliegt. Dazu kann der Haltering dieses Einsetzteiles einen sich entgegen der Strömungsrichtung bereichsweise erweiternden Außenumfang haben.

Weiterbildungen gemäß der Erfindung ergeben sich aus den Ansprüchen in Verbindung mit der Beschreibung sowie den Figuren. Nachstehend wir die Erfindung anhand eines bevorzugten Ausführungsbeispieles noch näher beschrieben.

Es zeigt:
- Figur 1: einen sogenannten belüfteten Strahlregler in einer Seitenansicht, der Belüftungsöffnungen hat, welche ein im Querschnitt rundes Strahlreglergehäuse durchsetzen und im Gehäuseinnenraum des Strahlreg-lergehäuses münden,
- Figur 2: den Strahlregler aus Figur 1 in einem Längs-schnitt, der ein zuströmseitiges Vorsatzsieb, ein hier als Lochplatte ausgebildeten Strahlzerleger, einen in Durchströmrichtung nachgeschalteten und hier aus zwei Einsetzteilen gebildeten Strömungs-gleichrichter sowie eine abströmseitige Homogeni-siereinrichtung aufweist,
- Figur 3a: den Strahlregler aus Figur 1 und 2 in einem Detail-Längsschnitt in dem in Figur 2 gekennzeichneten Bereich einer der im Strahlreglergehäuse vorgesehenen Belüftungsöffnungen,
- Figur 3b: Figur 1 und 2 den hier ebenfalls längsgeschnittenen Strahlregler aus Figur 1 bis 3a in dem in Figur 7 außen angeordneten Teilbereich der Einzelteile, wobei am Halteteil des zuströmseitigen Einsetzteiles hier jedoch die Abdeckwandungen nicht mitgeschnitten wurden,
- Figur 4: den in einer auseinandergezogenen perspektivischen Darstellung gezeigten Strahlregler aus den Figuren 1 bis 3, wobei das Strahlreglergehäuse dieses Strahlreglers zweiteilig ausgebildet ist und ein zuströmseitiges sowie ein abströmseitiges Gehäuseteil hat,
- Figur 5: den Strahlregler aus den Figuren 1 bis 4 in einer auseinandergezogenen Einzelteildarstellung,
- Figur 6: ein perspektivisch dargestelltes zuströmseitiges Einsetzteil eines, in einem Strahlregler gemäß den Figuren 1 bis 5 verwendbaren Strömungsgleichrichters,
- Figur 7: ein mit Figur 6 vergleichbares zuströmseitiges Einsetzteil sowie ein in Strömungsrichtung unmittelbar dahinter angeordnetes abströmseitiges Einsetzteil eines in einem Strahlregler gemäß den Figuren 1 bis 6 verwendbaren Strömungsgleichrichters,
- Figur 8: das in einer perspektivischen Darstellung gezeigte abströmseitige Einsetzteil des Strahlreglers aus den Figuren 1 bis 5,
- Figur 9: die Einsetzteile des im Strahlregler gemäß den Figuren 1 bis 8 verwendeten Strömungsgleichrichters in einer Draufsicht auf die Abströmseite des abströmseitigen Einsetzteiles,
- Figur 10: die den Strömungsgleichrichter bildenden Einsetzteile in einer in Figur 9 umgrenzten Detailansicht im Bereich der äußeren Halteringe dieser Einsetzteile,
- Figur 11: die den Strömungsgleichrichter bildenden Einsetzteile aus Figur 9 und 10 in einer perspektivischen Darstellung, wobei das obere Einsetzteil hier teilweise aufgeschnitten gezeigt ist,
- Figur 12: die aufeinanderliegenden Einsetzteile des in den Figuren 9 bis 11 gezeigten Strömungsgleichrichters in der in Figur 11 umkreisten Detaildarstellung in der Schnittebene des oberen Einsetzteiles,
- Figur 13: die beiden übereinanderliegenden und den Strömungsgleichrichter bildenden Einsetzteile aus den Figuren 9 bis 12 in einer Seitenansicht,
- Figur 14: die beiden übereinanderliegenden Einsetzteile aus den Figuren 9 bis 13 in einem Querschnitt durch die Schnittebene XIV-XIV gemäß Figur 13,
- Figur 15: eine perspektivische Draufsicht auf ein alternativ ausgebildetes zuströmseitiges Einsetzteil, wobei die Netzstruktur dieses Einsetzteiles aus einander an Berührungspunkten berührenden Stegen gebildet ist,
- Figur 16: das Einsetzteil aus Figur 15 in einer geschnitten dargestellten perspektivischen Draufsicht,
- Figur 17: eine perspektivische Draufsicht auf ein weiteres, alternativ ausgebildetes zuströmseitiges Einsetzteil, wobei die Netzstruktur auch dieses Einsetzteils aus einander an Berührungspunkten berührenden Stegen gebildet ist, und
- Figur 18: das Einsetzteil aus Figur 17 in einer geschnitten dargestellten perspektivischen Draufsicht.

In Figur 1 ist ein Strahlregler 1 dargestellt, der am Wasserauslauf einer sanitären Auslaufarmatur montierbar ist, um das aus der hier nicht weiter gezeigten Auslaufarmatur austretende Wasser zu einem homogenen, nicht-spritzenden Wasserstrahl zu formen. Der Strahlregler 1 hat ein Strahlreglergehäuse 2 mit einer hier im Querschnitt runden Gehäuseumfangswandung 3. Um das den Strahlregler 1 durchströmende Wasser mit Umgebungsluft durchmischen zu können und um den austretenden Wasserstrahl perlend-weich zu gestalten, sind Belüftungsöffnungen 4 vorgesehen, die - über den Gehäuseumfang des Strahlreglergehäuses 2 mit Abstand verteilt - die Gehäuseumfangswandung 3 durchsetzen und im Gehäuseinnenraum des Strahlreglergehäuses 2 münden.

Um die im anströmenden Wasser eventuell enthaltenen Kalkablagerungen und dergleichen Schmutzpartikel nicht in das Strahlreglergehäuse 2 eindringen zu lassen, wo diese Schmutzpartikel sich verfangen und zu Funktionsstörungen führen können, ist der Strahlregler 1 zuströmseitig mit einem hier kegelförmigen Vorsatzsieb 5 lösbar verbunden. Unterhalb des Vorsatzsiebes 5 ist auf der Zuströmseite des Strahlreglers 1 ein Strahlzerleger 6 vorgesehen. Der im Strahlreglergehäuse 2 angeordnete Strahlzerleger 6 ist hier als Lochplatte ausgebildet, die eine Vielzahl von Durchflussöffnungen 7 hat, die auf konzentrischen Kreisen angeordnet sind. Der Strahlzerleger 6 teilt das anströmende Wasser in eine Vielzahl von Einzelstrahlen auf. Diese Einzelstrahlen erfahren in den Durchflussöffnungen 7 des Strahlzerlegers 6 eine Geschwindigkeitserhöhung, so dass auf der Abströmseite des Strahlzerlegers 6 ein Unterdruck entsteht. Die in der Gehäuseumfangswandung 3 des Strahlreglergehäuses 2 vorgesehenen Belüftungsöffnungen 4 sind dort in einer Ringzone auf der Abströmseite des Strahlzerlegers 6 angeordnet. Der auf der Abströmseite des Strahlzerlegers entstehende Unterdruck saugt die Umgebungsluft durch die Belüftungsöffnungen 4 hindurch in den Gehäuseinnenraum des Strahlreglergehäuses 2 an, wo sich diese Umgebungsluft mit den im Strahlzerleger 6 erzeugten Einzelstrahlen durchmischen kann, bevor die derart mit Luft durchmischten Einzelstrahlen in einem dem Strahlzerleger 6 nachgeschalteten Strömungsgleichrichter zu einem belüfteten Gesamtstrahl geformt werden.

Der Strömungsgleichrichter besteht hier aus zwei Einsetzteilen 8, 9, die in den Gehäuseinnenraum des Strahlreglergehäuses 2 einsetzbar sind. Das Strahlreglergehäuse 2 ist dazu zweiteilig ausgebildet und weist ein erstes Gehäuseteil 10 und ein topfförmiges zweites Gehäuseteil 11 auf. Während in das erste Gehäuseteil 10 der als Lochplatte ausgebildete Strahlzerleger 6 eingeformt ist, sind in das zweite Gehäuseteil 11 die Einsetzteile 8, 9 des Strömungsgleichrichters einsetzbar. Die Einsetzteile 8, 9 des Strömungsgleichrichters werden im Gehäuseinnenraum gehalten, wenn die Gehäuseteile 10, 11 lösbar miteinander verbunden werden.

Die Einsetzteile 8, 9 weisen hier jeweils eine Netzstruktur auf, welche die durchströmenden belüfteten Einzelstrahlen zunächst noch weiter aufteilt. Die den Strömungsgleichrichter bildenden und in dem Gehäuseinnenraum des Strahlreglergehäuses 2 einsetzbaren Einsetzteile 8, 9 weisen einen umlaufenden äußeren Haltering auf, wobei an den Halteringen 12, 12' der Einsetzteile 8, 9 jeweils die Netzstruktur angreift.

Aus einem Vergleich der Figuren 4 bis 9, 11, 12 und 14 wird deutlich, dass die Einsetzteile 8, 9 eine Gitter- oder Netzstruktur aus einander an Kreuzungsknoten kreuzenden Stegen haben. Diese Gitter- oder Netzstruktur ist am Innenumfang eines die Gitter- oder Netzstruktur außenumfangsseitig umgreifenden Halteringes 12 oder 12' gehalten.

Die Netzstrukturen der in den Figuren 4 bis 9, 11, 12 und 14 dargestellten Einsetzteile 8, 9 werden hier durch eine Schar radial orientierter Stege 13, 13' gebildet, die sich an Kreuzungsknoten 14 mit einer Schar konzentrisch zueinander angeordneter Stege 15 kreuzen.

Aus einem Vergleich der Figuren 6, 7, 9 und 10 wird deutlich, dass zumindest bei dem zuströmseitigen ersten Einsetzteil 8 das freie äußere Ende der radial in Richtung zu einer Belüftungsöffnung 4 orientierten Stege 13 mit Abstand vor der Belüftungsöffnung 4 enden. Auf diese Weise wird in der Gitteroder Netzstruktur des ersten Einsetzteiles 8 des Strömungsgleichrichters eine sich über eine zugeordnete Belüftungsöffnung 4 hin erstreckende Ablauföffnung 20 gebildet. Diese Ablauföffnungen 20 sind als ein die Gitter- oder Netzstruktur durchbrechendes Loch ausgebildet. Da das zum Strömungsgleichrichter strömende Wasser im Bereich der Belüftungsöffnungen 4 durch die Ablauföffnungen 20 ungehindert passieren kann, ohne dass dort das zuströmende Wasser aufgestaut wird, werden unerwünschte Fließgeräusche im Bereich der Belüftungsöffnungen 4 und der intervallartige Auf- und Abbau eines Wasserfilms in diesem Bereich verhindert.

In Figur 3b ist erkennbar, dass der Haltering 12 des zuströmseitigen ersten Einsetzteiles 8 mit seinem umlaufenden zuströmseitigen Stirnrand auch in einer unterhalb den Belüftungsöffnungen 4 liegenden Ebene angeordnet sein kann. Um ein Austreten der unterhalb dem Strahlzerleger 6 verwirbelten Einzelstrahlen aus dem Strahlreglergehäuse 2 zu verhindern, ist der zuströmseitige Stirnrand des Halteringes vorzugsweise radial nach innen abgewinkelt und kann die in Strömungsrichtung dahinterliegende Ablauföffnung 20 zumindest bereichsweise überdecken.

Zu dem gleichen Zweck wird jedoch für das zuströmseitige Einsetzteil 8 die in den Figuren 2, 3a, 4 bis 7, 11 und 13 näher dargestellte Ausführungsform bevorzugt. Dabei ist in den Figuren 3a und 4 erkennbar, dass der Haltering 12 des ersten Einsetzteiles 8 zumindest im Bereich der Belüftungsöffnungen 4 in Strahlregler-Längsrichtung über diese vorsteht. Bei der in den Figuren 6 und 7 gezeigten bevorzugten Ausführungsform weist das zuströmseitige Einsetzteil 8 einen Haltering 12 auf, der an seiner Zuströmseite plan ausgebildet ist. Demgegenüber ist der Haltering 12 des ersten Einsetzteiles 8 bei der in den Figuren 1 bis 5 und 8 bis 14 gezeigten Ausführungsform kronenförmig ausgebildet und weist mehrere, in Umfangsrichtung voneinander beabstandete und auf einer gemeinsamen Kreisbahn angeordnete Abdeckwandungen 17 auf, die in Strahlregler-Längsrichtung orientiert sind und die jeweils über eine Belüftungsöffnung 4 vorstehen. Diese Abdeckwandungen 17 sind am Haltering 12 des zuströmseitigen Einsetzteiles 8 und insbesondere an dessen zuströmseitigen Stirnrand vorgesehen und insbesondere einstückig angeformt.

In den Figuren 9, 11 und 14 ist erkennbar, dass das zweite Einsetzteil 9 ebenfalls eine aus Scharen einander kreuzender Stege 13', 15 gebildete Netzstruktur aufweist, wobei die durch die Stege 13', 15 des zweiten Einsetzteiles 9 gebildeten Kreuzungsknoten 14 derart versetzt zur Netzstruktur des ersten Einsetzteiles 8 angeordnet sind, dass diese Kreuzungsknoten 14 unterhalb von, durch benachbarte Stege 13, 15 umgrenzten Durchflussöffnungen des ersten Einsetzteiles 8 angeordnet sind. Dabei sind am Haltering 12 des zweiten Einsetzteiles 9 innenumfangsseitig Stege 15 gehalten, die in Strahlregler-Längsrichtung in Verlängerung der radial in Richtung zu einer Belüftungsöffnung 4 orientierten Stege 13' am ersten Einsetzteil 8 angeordnet sind. Die am Haltering 12 des zweiten Einsetzteiles 9 innenumfangsseitig vorgesehenen und in Verlängerung der radial in Richtung zu einer Belüftungsöffnung 4 orientierten Stege am ersten Einsetzteil 8 angeordneten Stege sind hier als Stegstummel 16 ausgebildet, deren Stummelende - wie aus den Figuren 10 und 12 deutlich wird - bis zu dem freien Stegende der am ersten Einsetzteil 8 zugeordneten Stege 13 reicht. Auf diese Weise wird sichergestellt, dass das durch den Strömungsgleichrichter durchströmende Wasser auch im Bereich der Ablauföffnungen 20 noch weiter aufgeteilt wird.

Die Anbindung der im ersten Einsetzteil 8 vorgesehenen Netzstruktur an den Haltering 12 des ersten Einsetzteiles 8 erfolgt an strömungstechnisch unkritischen Stellen. Dazu ist vorgesehen, dass die Netzstruktur in den Bereichen zwischen benachbarten Belüftungsöffnungen 4 am Innenumfang des Halterings 12 des ersten Einsetzteiles 8 gehalten ist.

Um die versetzte Anordnung der in den Einsetzteilen 8, 9 vorgesehenen Netzstrukturen sicherzustellen, um die Ring-Ausformungen 17 am Haltering 12 des ersten Einsetzteiles 8 stets vor den Belüftungsöffnungen 4 zu positionieren und um die Ablauföffnungen 14 vor den Belüftungsöffnungen 4 lagegerecht zu halten, sind die Einsetzteile 8, 9 in Umfangsrichtung drehgesichert in den Gehäuseinnenraum des Strahlreglergehäuses 2 einsetzbar. Dazu ist zwischen den Einsetzteilen 8, 9 und dem Gehäuseinnenumfang jeweils eine Verdrehsicherung vorgesehen. Die Einsetzteile 8, 9 weisen dazu am Außenumfang ihrer Halteringe 12, 12' zumindest einen Drehsicherungsvorsprung 18 auf, der in eine in Strahlregler-Längsrichtung orientierte Sicherungsnut 19 am Innenumfang der Gehäuseumfangswandung 3 eingreift.

Wie aus einem Vergleich der Figuren 2, 4 und 5 deutlich wird, weist der Strahlregler 1 auch an seiner Abströmseite eine Gitter- oder Netzstruktur auf. Diese abströmseitige Struktur ist bei dem hier dargestellten Strahlregler 1 als wabenzellenförmige Gitterstruktur 21 ausgestaltet. Die Gitterstruktur 21 ist an das Strahlreglergehäuse 2 und insbesondere an dessen zweites Gehäuseteil 11 einstückig angeformt und verhindert ein unerwünschtes Hochschieben der im Gehäuseinnenraum des Strahlreglergehäuses 2 befindlichen Einsetzteile 8, 9.

In den Figuren 15 bis 18 sind alternative Ausführungen eines Einsetzteiles anhand beispielhaft dargestellter zuströmseitiger Einsetzteile 8 veranschaulicht. Wie aus den Figuren 15 bis 18 zu entnehmen ist, kann das wenigstens eine Einsetzteil oder zumindest eines der Einsetzteile des im Strahlreglergehäuse 2 befindlichen Strömungsgleichrichters eine Gitterstruktur und insbesondere - wie hier - eine Netzstruktur aus einander an Berührungsstellen 22 berührenden Stegen 13, 15 aufweisen, wobei auch hier eine Schar konzentrisch umlaufender Stege 15 die Stege 13 einer Schar radialer Stege 13 berührt. Ebenso wie die zuvor dargestellten und einander an Kreuzungsknoten 14 kreuzenden Stege 13, 15 sind die Stege 13, 15 der in den Figuren 16 bis 19 dargestellten Einsetzteile 8 an den Berührungsstellen 22 einstückig miteinander verbunden. Während bei dem in den Figuren 15 und 16 gezeigten Ausführungsbeispiel die konzentrischen Stege 15 in einer zuströmseitigen Ebene und die damit einstückig verbundenen radialen Stege 13 in einer abströmseitigen darunterliegenden Ebene angeordnet sind, sind bei dem in den Figuren 17 und 18 gezeigten Ausführungsbeispiel demgegenüber die radialen Stege 13 in einer zuströmseitigen Ebene angeordnet, während die konzentrisch umlaufenden Stege 15 in einer abströmseitigen Ebene vorgesehen sind.

Die in den Figuren 15 bis 18 dargestellten Einsetzteile 8, die jeweils das in Durchströmrichtung erste Einsetzteil 8 des im Strahlreglergehäuse 2 vorgesehenen Strömungsgleichrichters zeigen, weisen einen außenliegenden Haltering 12 auf, der zuströmseitig einen angeformten und ringflanschartig radial nach innen überkragenden Spritzschutz-Ring 23 trägt. Zumindest die im Bereich unterhalb jeweils einer Belüftungsöffnung 4 angeordneten radialen Stege 13 weisen ein freies Stegende auf, das zwar über den äußeren umlaufenden Steg 15 vorsteht, aber mit Abstand vom Haltering 12 und somit auch vom Gehäuseinnenumfang des Strahlreglergehäuses 2 endet und dadurch eine sich in Umfangsrichtung über die mindestens eine Belüftungsöffnung 4 erstreckende Ablauföffnung 20 bilden.

## Patentansprüche

1. Strahlregler (1) mit einem Strahlreglergehäuse (2), in dessen Gehäuseinnenraum wenigstens ein Strömungsgleichrichter vorgesehen ist, der ein zuströmseitiges erstes Einsetzteil (8) und ein in Strömungsrichtung nachgeschaltetes zweites Einsetzteil (9) hat, die (8, 9) in den Gehäuseinnenraum des Strahlreglergehäuses (2) einsetzbar sind und die (8, 9) jeweils einen umlaufenden äußeren Haltering (12, 12') aufweisen, wobei am Innenumfang des Halterings (12, 12') des jeweiligen Einsetzteiles (8, 9) jeweils eine quer zur Strömungsrichtung orientierte Gitter- oder Netzstruktur aus einander kreuzenden oder berührenden Stegen (13, 15) vorgesehen ist, von denen das zumindest eine zuströmseitige erste Einsetzteil (8) eine Schar radial orientierter Stege hat, welche sich an Kreuzungsknoten oder Berührungspunkten mit einer Schar von konzentrisch umlaufenden Stegen kreuzen oder berühren, und mit mindestens einer Belüftungsöffnung (4), die eine Gehäuseumfangswandung (3) des Strahlreglers (1) durchsetzt, wobei in der Gitter- oder Netzstruktur zumindest des zuströmseitigen ersten Einsetzteiles (8) zumindest eine Ablauföffnung (20) vorgesehen ist, die sich in Umfangsrichtung über die mindestens eine Belüftungsöffnung (4) erstreckt, **dadurch gekennzeichnet, dass** von den radial orientierten Stegen des ersten Einsetzteiles (8) die in Richtung zu der mindestens einen Belüftungsöffnung (4) orientierten Stege (13) jeweils mit einem freien äußeren Ende mit Abstand vor dem umlaufenden Haltering (12) des ersten Einsetzteils (8) enden, und dass am Haltering (12') des zweiten, in Strömungsrichtung nachgeschalteten Einsetzteiles (9) innenumfangsseitig Stege (16) gehalten sind, die in einer Projektion in Strahlregler-Längsrichtung gesehen in Verlängerung der zur mindestens einen Belüftungsöffnung (4) orientierten Stege (13) mit freiem äußeren Ende am ersten Einsetzteil (8) angeordnet und als Stegstummel (16) ausgebildet sind, so dass deren Stummelende in der Projektion bis zu dem freien äußeren Ende der Stege (13) am ersten Einsetzteil (8) reicht.

2. Strahlregler nach Anspruch 1, **dadurch gekennzeichnet, dass** die zumindest eine Ablauföffnung (20) als ein die Gitter- oder Netzstruktur durchbrechendes Loch ausgebildet ist.

3. Strahlregler nach Anspruch 1 oder 2, **dadurch gekennzeichnet, dass** zwischen der zumindest einen Ablauföffnung (20) und der mindestens einen Belüftungsöffnung (4) nur der umlaufende äußere Haltering (12) des zuströmseitig ersten Einsetzteiles (8) angeordnet ist.

4. Strahlregler nach einem der Ansprüche 1 bis 3, **dadurch gekennzeichnet, dass** die am Innenumfang des Halterings (12) des ersten Einsetzteiles (8) vorgesehene Gitter-oder Netzstruktur in den Bereichen zwischen benachbarten Belüftungsöffnungen (4) gehalten ist.

5. Strahlregler nach einem der Ansprüche 1 bis 4, **dadurch gekennzeichnet, dass** zumindest das erste Einsetzteil (8) in Umfangsrichtung drehgesichert in den Gehäuseinnenraum einsetzbar ist.

6. Strahlregler nach einem der Ansprüche 1 bis5, **dadurch gekennzeichnet, dass** zumindest zwischen dem ersten Einsetzteil (8) und dem Gehäuseinnenumfang eine Verdrehsicherung vorgesehen ist.

7. Strahlregler nach einem der Ansprüche 1 bis 6, **dadurch gekennzeichnet, dass** der Strahlregler (1) einen Strahlzerleger (6) hat, der dem Strömungsgleichrichter in Strömungsrichtung vorgeschaltet ist, und dass die Belüftungsöffnung(en) (4) am Gehäuseinnenumfang in einer zwischen Strömungsgleichrichter und Strahlzerleger (6) vorgesehenen Ringzone angeordnet sind.

8. Strahlregler nach einem der Ansprüche 1 bis 7, **dadurch gekennzeichnet, dass** die durch die Stege (13, 15) des zweiten Einsetzteiles gebildeten Kreuzungsknoten (14) oder Berührungspunkte (22) derart versetzt zur Netzstruktur des ersten Einsetzteiles (8) angeordnet sind, dass diese Kreuzungsknoten (14) oder Berührungspunkte (22) unterhalb von, durch benachbarte Stege (13, 15) umgrenzten Durchflussöffnungen des ersten Einsetzteiles (8) angeordnet sind.

9. Strahlregler nach einem der Ansprüche 1 bis 8, **dadurch gekennzeichnet, dass** die zumindest eine Ablauföffnung (20) sich auf der Innenseite des die Gitter- oder Netzstruktur des ersten Einsetzteiles (8) außenumfangsseitig umgreifenden Halteringes (12) angeordnet ist.

10. Strahlregler nach einem der Ansprüche 1 bis 9, **dadurch gekennzeichnet, dass** das zuströmseitig angeordnete erste Einsetzteil (8) des Strömungsgleichrichters zumindest mit dem zuströmseitigen Außenumfangsrandbereich seines Halteringes (12) am Innenumfang des Strahlreglergehäuses (2) anliegt.

11. Strahlregler nach einem der Ansprüche 1 bis 10, **dadurch gekennzeichnet, dass** am zuströmseitigen ersten Einsetzteil (8) der zuströmseitige Stirnrand des Halteringes (12) radial nach innen abgewinkelt ist und die in Strömungsrichtung dahinter angeordneten Ablauföffnungen (20) zumindest bereichsweise überdeckt.

12. Strahlregler nach einem der Ansprüche 1 bis 11, **dadurch gekennzeichnet, dass** an das Strahlreglergehäuse (2) und insbesondere an dessen zweites Gehäuseteil (11) eine Gitter- oder Netzstruktur (21) einstückig angeformt ist, welche die Auslaufstirnseite des Strahlreglers (1) bildet.

## Claims

1. Jet regulator (1) having a jet regulator housing (2) in the housing interior space of which at least one flow rectifier is provided which has an inflow-side first insert part (8) and a second insert part (9), disposed downstream in the flow direction, which (8, 9) are insertable into the housing interior space of the jet regulator housing (2) and which (8, 9) have in each case one encircling external holding ring (12, 12'), wherein a mesh or net structure from mutually crossing or contacting webs (13, 15) is provided in each case on the internal circumference of the holding ring (12, 12') of the respective insert part (8, 9), one mesh or net structure from mutually crossing or contacting webs (13, 15) which is oriented transversely to the flow direction in each case is provided, of which the at least one inflow-side first insert part (8) has a group of radially oriented webs which at intersection points or contact points cross or contact a group of concentrically encircling webs, and having at least one aeration opening (4) which penetrates a housing circumferential wall (3) of the jet regulator (1), wherein at least one outlet opening (20) that extends in the circumferential direction across the at least one aeration opening (4) is provided in the mesh or net structure at least of the inflow-side first insert part (8) **characterized in that** of the radially oriented webs of the first insert part (8), the webs (13) that are oriented in the direction towards the at least one aeration opening (4) terminate in each case by way of a free external end at a spacing from the encircling holding ring (12) of the first insert part (8), and **in that** webs (16), which when viewed in a projection in the longitudinal direction of the jet regulator, are disposed on the first insert part (8) in the extension of the webs (13), having a free external end, that are oriented in the direction toward at least one aeration opening (4), are held on the internal circumference on the holding ring (12') of the second insert part (9), disposed downstream in the flow direction, and are configured as web stumps (16) such that the stump ends thereof in the projection reach up to the free external end of the webs (13) on the first insert part (8).

2. Jet regulator according to Claim 1, **characterized in that** the at least one outlet opening (20) is configured as a hole that breaches the mesh or net structure.

3. Jet regulator according to Claim 1 or 2, **characterized in that** only the encircling external holding ring (12) of the first insert part (8) on the inflow side is disposed between the at least one outlet opening (20) and the at least one aeration opening (4).

4. Jet regulator according to one of Claims 1 to 3, **characterized in that** the mesh or net structure provided on the internal circumference of the holding ring (12) of the first insert part (8) is held in the regions between neighboring aeration openings (4).

5. Jet regulator according to one of Claims 1 to 4, **characterized in that** at least the first insert part (8) is insertable into the housing interior space so as to be rotationally secured in the circumferential direction.

6. Jet regulator according to one of Claims 1 to 5, **characterized in that** an anti-rotation device is provided at least between the first insert part (8) and the housing internal circumference.

7. Jet regulator according to one of Claims 1 to 6, **characterized in that** the jet regulator (1) has a jet splitter (6) which in the flow direction is disposed upstream of the flow rectifier, and **in that** the aeration opening(s) (4) on the housing internal circumference are disposed in an annular zone that is provided between the flow rectifier and the jet splitter (6).

8. Jet regulator according to one of Claims 1 to 7, **characterized in that** the intersection points (14) or contact points (22) that are formed by the webs (13, 15) of the second insert part are disposed so as to be offset to the net structure of the first insert part (8) in such a manner that said intersection points (14) or contact points (22) are disposed below flow openings of the first insert part (8) that are delimited by neighboring webs (13, 15).

9. Jet regulator according to one of Claims 1 to 8, **characterized in that** the at least one outlet opening (20) is disposed on the internal side of the holding ring (12) that encompasses the mesh or net structure of the first insert part (8) on the external circumference.

10. Jet regulator according to one of Claims 1 to 9, **characterized in that** the first insert part (8) of the flow rectifier that is disposed on the inflow side, at least by way of the inflow side external peripheral region of the holding ring (12) of said insert part (8), bears on the internal circumference of the jet regulator housing (2).

11. Jet regulator according to one of Claims 1 to 10, **characterized in that** the inflow side end periphery of the holding ring (12) is angled in a radially inward manner on the inflow side first insert part (8), and at least in regions covers the outlet openings (20) that in the flow direction are disposed therebehind.

12. Jet regulator according to one of Claims 1 to 11, **characterized in that** a mesh or net structure (21) is integrally molded to the jet regulator housing (2) and in particular to the second housing part (11) of the latter, said mesh or net structure (21) forming the outflow end side of the jet regulator (1).

## Revendications

1. Aérateur (1) comprenant un boîtier d'aérateur (2), dans l'espace intérieur duquel au moins un conditionneur d'écoulement est prévu et présente une première partie d'insertion côté afflux (8) et une seconde partie d'insertion (9) montée en aval dans la direction d'écoulement, lesquelles (8, 9) peuvent être insérées dans l'espace intérieur du boîtier d'aérateur (2) et lesquelles (8, 9) présentent respectivement une bague de retenue extérieure périphérique (12, 12'), dans lequel, au niveau de la périphérie intérieure de la bague de retenue (12, 12') de la partie d'insertion respective (8, 9), il est prévu respectivement une structure de type grille ou filet orientée transversalement à la direction d'écoulement et constituée de traverses (13, 15) se croisant ou se touchant, desquelles l'au moins une première partie d'insertion côté afflux (8) présente une kyrielle de traverses orientées radialement qui se croisent ou se touchent au niveau de nœuds de croisement ou de points de contact avec une kyrielle de traverses concentriques sur la périphérie, et comprenant au moins une ouverture d'aération (4), qui traverse une paroi périphérique de boîtier (3) de l'aérateur (1), dans lequel, dans la structure de type grille ou filet au moins de la première partie d'insertion côté afflux (8), il est prévu au moins une ouverture d'évacuation (20) qui s'étend dans la direction périphérique par le biais de l'au moins une ouverture d'aération (4), **caractérisé en ce que**, depuis les traverses orientées radialement de la première partie d'insertion (8), les traverses (13) orientées en direction de l'au moins une ouverture d'aération (4) se terminent respectivement avec une extrémité extérieure libre à une distance en amont de la bague de retenue périphérique (12) de la première partie d'insertion (8), et **en ce qu'**au niveau de la bague de retenue (12') de la seconde partie d'insertion (9) montée en aval dans la direction d'écoulement, sont maintenues des traverses (16) du côté de la périphérie intérieure qui sont disposées dans une saillie, si l'on regarde dans la direction longitudinale de l'aérateur, dans le prolongement des traverses (13) orientées vers au moins une ouverture d'aération (4) avec l'extrémité extérieure libre au niveau de la première partie d'insertion (8) et sont configurées sous la forme de talons de traverses (16) de telle sorte que leur extrémité de talon dans la saillie atteigne l'extrémité extérieure libre des traverses (13) au niveau de la première partie d'insertion (8).

2. Aérateur selon la revendication 1, **caractérisé en ce que** l'au moins une ouverture d'évacuation (20) est configurée sous la forme d'un orifice franchissant la structure de type grille ou filet.

3. Aérateur selon la revendication 1 ou 2, **caractérisé en ce que** seule la bague de retenue extérieure périphérique (12) de la première partie d'insertion côté afflux (8) est disposée entre l'au moins une ouverture d'évacuation (20) et l'au moins une ouverture d'aération (4).

4. Aérateur selon l'une des revendications 1 à 3, **caractérisé en ce que** la structure de type grille ou filet prévue au niveau de la périphérie intérieure de la bague de retenue (12) de la première partie d'insertion (8) est maintenue dans les zones entre des ouvertures d'aération (4) adjacentes.

5. Aérateur selon l'une des revendications 1 à 4, **caractérisé en ce qu'**au moins la première partie d'insertion (8) peut être insérée dans l'espace intérieur de boîtier de manière fixe en rotation dans la direction périphérique.

6. Aérateur selon l'une des revendications 1 à 5, **caractérisé en ce qu'**au moins entre la première partie d'insertion (8) et l'espace intérieur de boîtier, il est prévu une sécurité anti-rotation.

7. Aérateur selon une des revendications 1 à 6, **caractérisé en ce que** l'aérateur (1) présente un brise-jet (6) qui est monté en amont du conditionneur d'écoulement dans la direction d'écoulement et **en ce que** l'ouverture (les ouvertures) d'aération (4) au niveau de la périphérie intérieure du boîtier est (sont) disposée(s) dans une zone annulaire prévue entre le conditionneur d'écoulement et le brise-jet (6).

8. Aérateur selon l'une des revendications 1 à 7, **caractérisé en ce que** les nœuds de croisement (14) ou points de contact (22) formés par les traverses (13, 15) de la seconde partie d'insertion sont disposés de manière décalée par rapport à la structure de filet de la première partie d'insertion (8) de telle sorte que ces nœuds de croisement (14) ou points de contact (22) sont disposés en-dessous d'ouvertures de passage de la première partie d'insertion (8) délimitées par des traverses (13, 15) adjacentes.

9. Aérateur selon l'une des revendications 1 à 8, **caractérisé en ce que** l'au moins une ouverture d'évacuation (20) est disposée sur le côté intérieur de la bague de retenue (12) englobant du côté de la périphérie extérieure la structure de type grille ou filet de la première partie d'insertion (8).

10. Aérateur selon l'une des revendications 1 à 9, **caractérisé en ce que** la première partie d'insertion disposée côté afflux (8) du conditionneur d'écoulement repose sur la périphérie intérieure du boîtier d'aérateur (2) au moins avec la zone en bordure périphérique extérieure côté afflux de sa bague de retenue (12).

11. Aérateur selon l'une des revendications 1 à 10, **caractérisé en ce qu'**au niveau de la première partie d'insertion côté afflux (8), le bord frontal côté afflux de la bague de retenue (12) est coudé radialement vers l'intérieur et recouvre au moins par endroits les ouvertures d'évacuation (20) disposées là-bas dans la direction d'écoulement.

12. Aérateur selon l'une des revendications 1 à 11, **caractérisé en ce qu'**au niveau du boîtier d'aérateur (2) et, en particulier, au niveau de sa seconde partie de boîtier (11), une structure de type grille ou filet (21) est façonnée d'un seul tenant et forme le côté frontal de sortie de l'aérateur (1).
